# EUROPÄISCHE PATENTSCHRIFT

(11) **EP 0 015 311 B1**
(45) Veröffentlichungstag und Bekanntmachung des Hinweises auf die Patenterteilung: **19.05.1982**
(21) Anmeldenummer: 79104386.2
(22) Anmeldetag: 08.11.1979
(51) Int. Cl.: B65H 45/12

(54) **Vorrichtung zum Falten von Faltgutstücken**
Device for folding articles
Dispositif pour plier des articles

(30) Priorität: 15.11.1978 DE 2849431
(43) Veröffentlichungstag der Anmeldung: 17.09.1980
(73) Patentinhaber: HAT-Hasler Automations-Technik GmbH, D-7250 Leonberg (DE)
(72) Erfinder: Priebs, Horst, Ing., D-4800 Bielefeld (DE)
(74) Vertreter: Rau, Günther

## Beschreibung

Die Erfindung betrifft eine Vorrichtung zum Falten von Faltgutstücken, insbesondere von Prosperkten, Formularen, Postachen und dergl., mit einer Bandfördereinrichtung zum Heranfördern des Faltgutstückes und einer zum Falten des Faltgutstückes um 180° schwenkbaren Schwenkplatte, die sich in einem mittleren von drei Transportbereichen der Bandfördereinrichtung befindet und um die dem dritten Transportbereich zugewandte Rückkante schwenkbar ist.

In der DE-B-24 41 056 ist eine Mehrfachfaltvorrichtung beschrieben, in der flexible Faltgutstücke mittels einer um 180° schwenkbaren Schwenkplatte um quer zur Transportrichtung gerichtete Kanten gefaltet werden: Nach der Faltung wird die Schwenkplatte seitlich, rechtwinklig zur Transportrichtung aus dem zusammengefalteten Faltgutstück herausgezogen, um 180° zurückgeschwenkt und nach Abtransport des zusammengefalteten Faltgutstückes wieder in die Transportbahn zurückgeführt.

Diese bekannte Vorrichtung ist zwar zum Falten von Faltgutstücken geeignet, sie ermöglicht aber keine Falzung, d.h. keine scharfhautige Falte. Als Nachteilig wird auch empfunden, daß eine schnelle Aufeinanderfolge der Faltgutstücke nicht möglich ist, weil eine seitliche Rückzugsbewegung, Rückschwenkung um 180° und Vorschubbewegung der Schwenkplatte erforderlich ist, ehe der nächste Faltvorgang beginnen kann.

Der Erfindung liegt deshalb die Aufgabe zugrunde, eine Vorrichtung zu schaffen, welche Faltgutstücke nicht nur faltet, sondern auch falzt und außerdem eine dichtere Folge der Faltgutstücke zuläßt.

Diese Aufgabe wird durch die Merkmale des kennzeichnenden Teils des Anspruchs 1 gelöst. Vorteilhate weitere Merkmale der Erfindung sind in den Unteransprüchen aufgeführt.

Ein wesentlicher Vorteil der neuen Vorrichtung ist darin zu sehen, daß die Faltgutstücke bis zum Beginn des Falt-und Falzvorganges zwischen Transportbändern zwangsgeführt sind, wodurch ein schneller Transport mehrlagiger Faltgutstücke ermöglicht wird. Besonders bewährt hat sich die Vorrichtung für die Faltung und Falzung mehrlagiger Papierbogen unterschiedlicher Formate, Papierqualitäten und Oberflächenbeschaffenheiten z.B. durch Beschichtungen. Diese breitgefächerte Einsatzmöglichkeit wird von den bekannten Faltmaschlinen nicht erreicht. Zeitsparend ist weiter, daß die Doppelfaltung nicht in aufeinanderfolgenden Schritten, sondern gleichzeitig an der vorderen und hinteren Kante der Schwenkplatte erfolgt. Wesentlich ist unter anderem, daß das oder die nachfolgenden Faltgutstücke bereits in den ersten Transportabschnitt einlaufen können, wenn das vorauslaufende Faltgutstück sich noch im dritten Transportabschnitt befindet.

Die Erfindung wird nun an Hand der Zeichnungen im einzelnen erläutert. Es zeigen:
Fig. 1 bis 1 schematisch den Arbeitsablauf der Vorrichtung bei Doppelfaltung,
Fig. 2a bis 2d schematisch den Arbeitsablauf der Vorrichtung bei Einfachfaltung
Fig. 3 eine schematische Seitenansicht der Faltvorrichtung
Fig. 4 eine perspektivische Darstellung von wesentlichen Einzelheiten in Ausgangslage der Schwenkplatte gemäß Fig. 1a,
Fig. 5 eine perspektivische Darstelluna bei begonnener Schwenkung der Schwenkplatte gemäß Fig. 1 b und
Fig. 6 eine perspektivische Darstellung bei fortgeschrittener Schwenkung der Schwenkplatte gemäß Fig. 1 c.

Die Vorrichtung zum Falten wird nun an Hand der Fig. 1 für Doppelfaltung erläutert.

Die zu faltenden Bogen 14 werden z.B. von einer Zusammentragmaschine Eingangswalzen 1_{'} und 2 (Fig. 1a) zugefuhrt und zwischen Endlosbändern 3 einer oberen Gruppe und Endlosbändern 4 einer zweiten Gruppe von Bändern durch einen ersten Transportabschnitt über eine Schwenkplatte 5 in einem zweiten Transportabschnitt, wo die Schwenkplatte 5 in ihrer Ausgangsstellung plan auf einem Tisch 6 liegt, unter einem Halter 7 hindurch über Endlosbänder 8 einer dritten Gruppe von Bändern in einem dritten Transportabschnitt bis zu einem Anschlag 9 transportiert. Während dieses Transportvorgangs werden die zu faltenden Bogen 14 durch die Endlosbänder 3 der oberen Gruppe von Bändern sicher geführt.

Sobald die Bogen 14 den Anschlag 9 erreichen, spricht ein Sensor 65 an, der über eine Steuerschaltung den Antrieb für die Endlosbänder 3, 4 und 8 der drei Gruppen von Bändern stillsetzt und einen Antreib zur Schwenkung der Schwenkplatte 5 um ihre dem dritten Transportabschnitt zugewandte Rückkante 11 entgegengesetzt dem Uhrzeigerdrehsinn um 180° einschaltet. Die Vorderkante 12 der Schwenkplatte 5 hebt dabei die Endlosbänder 3 der oberen Gruppe von Bändern mit den Bogen 14 an, wie aus Fig. 1 b ersichtlich ist. Die in Schlitzen 13 gelagerte obere Eingangswalze 1 ermöglicht das Anheben der Endlosbänder 3, die die Bogen 14 fest an die Vorderkante 12 der Schwenkplatte 5 andrücken und dabei falten.

Der bogenförmige Halter 7 hält die Bogen 14 an der Rückkante 11 der Schwenkplatte 5 fest und bewirkt dabei ebenfalls eine Faltung der Bogen 14 an dieser Stelle. In Fig. 1 ist die Schwenkung der Schwenkplatte 5 bereits so weit erfolgt, daß der Halter 7 nach vorn ausweicht und die Bogen 14 an der Rückkante 11 1 und der Vorderkante 12 der Schwenkplatte 5 eine spitzwinklige Faltung aufweisen. Inzwischen ist, wie aus Fig. 1 c ersichtlich, der Anschlag 9 aus der Transportbahn nach unten herausbewegt.

Nach einer vollständigen Schwenkung um 180° hat die Schwenkplatte 5 die zusammengefalteten Bogen 14 auf den Endlosbändern 8 der dritten Gruppe von Bändern abgelegt, und gleichzeitig wird die Schwenkplatte 5 durch Verlängerungen 15 am Halter 7 in die in Fig. 1 dargestellte Lage auf den Tisch 6 zurückgeschoben und der Antrieb der Endlosbänder 3, 4 und 8 wieder eingeschaltet. Der Transport der zusammengefalteten Bogen 14 durch die Ausgangswalzen 18 und 19 vollendet abschließend die Falzung.

Das Faltverfahren für die Einfachfaltung wird an Hand der Fig. 2 erläutert. Zur Umschaltung auf Einfachfaltung werden die Endlosbänder 8 (Fig. 2a) der dritten Gruppe von Bändern mit ihren Führungsrollen 17 zwischen den Endlosbändern 3 der oberen Gruppe so weit nach oben geschwenkt, daß die den Eingangswalzen 1 und 2 zugeführten Bogen 14 zwischen den Endlosbändern 3 der oberen Gruppe und den Endlosbändern 4 der zweiten Gruppe über die Schwenkplatte 5 hinweg unter die Endlosbänder 8 des dritten Transportabschnitts bis zum Anschlag 9 geführt werden. Wenn die Bogen 14 den Anschlag 9 erreichen, wird der Antrieb für die Endlosbänder 3, 4 und 8 stillgelegt und der Antrieb zur Schwenkung der Schwenkplatte 5 um ihre Rückkante 11 entgegen dem Uhrzeigerdrehsinn um 180° eingeschaltet. Fig. 2b zeigt, daß beim Beginn der Schwenkung der Schwenkplatte 5 die Endlosbänder 8 der dritten Gruppe wieder in ihre Ausgangslage zurückgeführt sind. Der vordere Abschnitt 14' der Bogen 14, der unter die Endlosbänder 8 des dritten Transportabschnitts gelaufen war, kann sich im Zwischenraum zwischen dem Tisch 6 und den Führungsrollen 17 frei der Ausrichtung der entsprechenden Bogenhälfte anpassen. Der Halter 7 behindert die Bogen 14 nicht, da, da er bei der Umschaltung auf Einfachfaltung in einer angehobenen Stellung verriegelt worden ist, wie später beschrieben wird.

Fig. 2c zeigt den Fortschritt der Faltung, und in Fig. 2d hat die Schwenkplatte 5 die einfach gefalteten Bogen 14 auf den Endlosbändern 8 abgelegt. Der Halter 7 hat mit seinen Verlängerungen 15 die Schwenkplatte 5 bereits in ihre Ausgangslage auf den Tisch 6 zurückgeschoben, und die einfach gefalteten Bogen werden zwischen den Endlosbändern 8 und den Endlosbändern 3 den Ausgangswalzen 18 und 19 zugeführt, wo die Faltung vollendet wird.

Die Faltvorrichtung ist für den Transport der zu faltenden Bogen 14 mit den drei Gruppen von Endlosbändern 3, 4, 8 ausgestattet (Fig. 3), wobei jede Gruppe aus mehreren parallel nebeneinander mit Abstand geführten Endlosbändern besteht. Die obere Gruppe von vier Endlosbändern 3 ist mit ihrem unteren Trum über die gesamte Länge der Transportbahn der Faltvorrichtung geführt und zwar über die obere Eingangswalze 1, die obere Ausgangswalze 18 und zwei obere Umlenkwalzen 20 und 21 (s. auch Fig. 4). Die zweite Gruppe von vier Endlosbändern 4 bildet mit ihrem oberen Trum zusammen mit etwa einem ersten Drittel des unteren Trums der oberen Gruppe von Endlosbändern 3 den ersten Transportabschnitt der Transportbahn. Diese zweite Gruppe von Endlosbändern 4 ist über die untere Eingangswalze 2 am Eingang und eine Führungswalze 22 am Ausgang des ersten Transportabschnitts sowie über zwei untere Umlenkwalzen 23 und 24 geführt.

Die dritte Gruppe von Endlosbändern 8 ist über die untere Ausgangswalze 19 und Führungsrollen 17 geführt und bildet mit ihrem oberen Trum zusammen mit dem unteren Trum der oberen Gruppe von Endlosbändern 3 den dritten Transportabschnitt der Transportbahn. Die Endlosbänder 8 der dritten Gruppe sind so auf der unteren Ausgangswalze 19 und den Führungsrollen 17 gelagert, daß sie gegenüber den Endlosbändern 3 der oberen Gruppe auf Lücke angeordnet sind. Die Führungsrollen 17 sind einzeln auf Armen 25 gelagert, die gemeinsam um die Achse 26 der unteren Ausgangswalze 19 schwenkbar sind. Ein Stellhebel 27, der auf einem Bolzen 28 drehbar gelagert ist, ist über einen Lenker 30 mit den Armen 25 verbunden. Wenn der Stellhebel 27 aus der Stellung "Doppelfaltung" in seine strichpunktiert dargestellte Stellung 27' "Einfachfaltung" gebracht wird, werden die Führungsrollen 17 mit der dritten Gruppe der Endlosbänder 8 zwischen den Endlosbändern 3 der oberen Gruppe aufwärts in deren strichpunktiert dargestellte Stellung 8' und 17' geschwenkt.

Zwischen dem ersten und dritten Transportabschnitt ist in einem zweiten Transportabschnitt der Stützen 32 and 33 getragener Tisch 6 angeordnet, auf dem die Schwenkplatte 5 ruht, deren Oberfläche mit dem oberen Trum der zweiten und dritten Gruppe der Endlosbänder 4 und 8 fluchtet. Die Schwenkplatte 5 ist seitlich zwischen je einer U-förmigen Führungsschiene 36 verschieblich gelagert und um ihre Rückkante 11 (in Richtung des Papiertransports gesehen) um 180° schwenkbar. Die Fig. 5 und 6 zeigen zwei aufeinander folgende Stellungen der Schwenkplatte 5. Der Antrieb der U-förmigen Führungsschiene 36 erfolgt durch einen Motor 38 mit einer Eintourenkupplung (nicht dargestellt), über die Zahnräder 39, 40 und 41 mit einem Untersetzungsverhältnis 2:1.

Der mehrfingriger bügelförmiger Halter 7 ist an einem Lenkerpaar 44, 45 (Fig. 4) schwenkbar gelagert und wird durch eine Feder 7a gegen die Schwenkplatte 5 gezogen. Die äußeren Finger dieses Halters 7 besitzen Verlängerungen 15, die die Aufgabe haben, die Schwenkplatte 5 in die in Fig. 3 dargestellte Lage zu bringen, in der die Rückkante 11 genau in Flucht mit der Drehachse der U-förmigen Führungsschienen 36 liegt.

Am Zahnrad 39, das durch den Motor 38 und die Eintourenkupplung angetrieben wird, befindet sich ein exzentrisch angeordneter Stift 47, der über eine Zugstange 48, einen Hebelarm 49 auf einer Welle 50 und das Lenkerpaar 44 und 45 (Fig. 4) den Halter 7 abwärts und wieder aufwärts bewegt.

An den Stellhebel 27 ist ein Schieber 42 angelenkt, an dem ein Sperrwinkel 43 befestigt ist, der in Stellung 27' des Stellhebels den Halter 7 in angehobener Lage festhält.

Der Anschlag 9 ist an einem Schwenkhebel 56 beweglich gelagert und ragt mit seinem freien Ende zwischen die Endlosbänder 8 im dritten Transportabschnitt. Durch Schwenkung des Schwenkhebels 56 entgegen dem Uhrzeigerdrehsinn um seinen Lagerstift 57 wird der Anschlag 9 aus dem Bereich der Transportbahn nach unten herausbewegt. Diese Bewegung wird durch eine Nockenscheibe 58 gesteuert, die zusammen mit dem Zahnrad 39 über die Eintourenkupplung angetrieben wird.

Der Schwenkhebel 56 is über eine Zugstange 59 mit einem Winkelhebel 60 verbunden, der auf einem Lagerstift 61 ortsfest gelagert ist und mit einer Tastrolle 63 unter Wirkung der Zugfeder 62 an der Nockenscheibe 58 anliegt. Die Stellung des Anschlags 9 in der Transportbahn wird durch das Format des zu faltenden Bogen 14 bestimmt, und die Einstellung erfolgt durch das Stellglied 64. Der Anschlag 9 ist mit dem Sensor 65 ausgestattet, der beim Eintreffen eines Bogens 14 am Anschlag 9 anspricht und das Stillsetzen des Antriebs für die Endlosbänder 3, 4 und 8 und die Anschaltung der Eintourenkupplung am Motor 38 u.a. für die Schwenkung der Schwenkplatte 5 steuert.

Ein auf der Welle 50 gelagerter Falzkamm 66, bestehend aus fünf einzelnen mit Abstand voneinander angeordneten Fingern, wird durch eine Stellvorrichtung 67 auf einen von der Stärke und anzahl der gleichzeitig zu faltenden Bogen 14 abhängigen Abstand von der Bahn 68 eingestellt, welche die Vorderkante 12 der Schwenkplatte 5 bei der Schwenkung um ihre Rückkante 11 beschreibt. In jedem Finger des Falzkammes 66 ist ein Falzwinkel 71 gelagert, der eine spitzwinklige Einkerbung 72 aufweist. Bei der Schwenkung der Schwenkplatte 5 halten die freien Enden 66a des Falzkammes 66 die Bogen 14 nieder und falten sie etwa rechtwinklig um die Vorderkante 12 der Schwenkplatte 5, die anschließend in die Einkerbungen 72 der Falzwinkel 71 einläuft. die Schwenkplatte 5 kippt dabei die Falzwinkel 71, und die Einkerbungen 72 falten die Bogen 14 eng um die Vorderkante 12, wodurch die Faltung fixiert wird.

An der Stütze 32 des Tisches 6 ist ein Gegenhalter 75 senkrecht zur Transportbahn verschieblich gelagert. An einem mit dem Gegenhalter 75 fest verbundenen Rollenträger 76 ist eine Abfühlrolle 77 gelagert, die an einer Kurvenscheibe 78 anliegt, die bei jedem Faltvorgang mit dem Zahnrad 40 eine halbe Umdrehung macht. Eine Zugfeder 79 zieht das abgebogene freie Ende des Gegenhalters 75 gegen die Rückkante 11 der Schwenkplatte 5. Bei jeder halben Umdrehung der Kurvenscheibe 78 wird der Gegenhalter 75 angehoben, wodurch die Faltung des oder der Bogen 14 unterstützt wird, wenn der Halter 7 durch die Schwenkplatte 5 seitlich (Fig. 1c) hochschwenkt.

## Patentansprüche

1. Vorrichtung zum Falten von Faltetstücken (14), insbesondere von Prospekten, Formularen, Postsachen und dergl., mit einer Bandfördereinrichtung (1 bis 4, 8, 17 bis 24) zum Heranfördern des Faltgutstückes (14) und einer zum Falten des Faltgutstückes (14) um 180° schwenkbaren Schwenkplatte (5), die sich in einem mittleren von drei Transportbereichen der Bandfördereinrichtung (1 bis 4, 8, 17 bis 24) befindet und um die dem dritten Transportbereich zugewandte Rückkante (11) schwenkbar ist, dadurch gekennzeichnet, daß die Bandfördereinrichtung (1 bis 4, 8, 17 bis 24) einerseits durch das untere Trum einer über den ganze Transportbereich gefühtren oberen Gruppe von ersten endlosen Bändern (3) und andererseits im ersten Transportbereich durch das obere Trum einer unteren Gruppe von zweiten Endlosbändern (4), im zweiten Transportbereich durch die Oberfläche der Schwenkplatte (5) und im dritten Transportbereich durch das obere Trum einer weiteren unteren Gruppe von dritten endlosbändern (8) mit zwischen letzteren hineinragendem, zurückziehbaren Anschlag (9) gebildet ist, daß ferner die Schwenkplatte (5) in seitlichen Führungsschienen (36) oder dergl. längs verschieblich geführt ist, wobei nach jeder 180°-Schwenkung der Führungsschienen (36) die dann jeweils neue Rückkante (11) der Schwenkplatte (5) mittels der Einwirkung von Verlängerungen (15) eines oberhalb der Schwenkplatte (5) schwenkbar gelagerten Halters (7) auf die Schwenkplatte (5) an die Ausgangsposition der vorhergehenden Rückkante (11) gebracht worden ist, daß bei Doppelfaltung der Halter (7) mit einer Kante an die Rückkante (11) anlegbar ist, so daß sich bei Schwenkung der Schwenkplatte (5) am Faltgutstück (14) eine Falte an der gegen die ersten Endlosbänder (3) gedrückten Vorderkante (12) der Schwenkplatte (5) und eine zweite Falte am Faltgutstrück (14) an der Rückkante (11) der Schwenkplatte (5) ausbildet, daß bei Einfachfaltung der Schwenkplatte (5) zugekehrte Führungsrollen (17) der dritten Endlosbänder (8) zwischen den ersten Endlosbändern (3) oben schwenkbar sind, daß ferner am Ende des dritten Transportbereiches miteinander zusammenwirkende Ausgangswalzen (18, 19) vorgesehen sind, die beim Auslaufen des Faltgutstückes (14) eine Falzung bewirken, und daß schließlich am Anschlag (9) ein die Vorderkante des Falgutstückes (14) meldender Sensor (65) gleichzeitig zur Abschaltung der Bandfördereinrichtung (1 bis 4, 8, 17 bis 24) und zur synchronen Steurung der Schwenk-bzw. zurückziehbaren Förder- und Faltelemente (5, 7 bis 9) vorgesehen ist.

2. Vorrichtung nach Anspruch 1, dadurch gekennzeichnet, daß ein Falzkamm (66) vorgesehen ist, der mit der Vorderkante (12) der Schwenkplatte (5) zur Unterstützung der Bildung eines Falzes zusammenwirkt.

3. Vorrichtung nach Anspruch 2, dadurch gekennzeichnet, daß der Falzkamm (66) aus mehreren mit Abstand voneinander angeordneten Fingern besteht, in denen je ein Falzwinkel (71) gelagert ist, der eine spitzwinklige Einkerbung (72) aufweist.

4. Vorrichtung nach Anspruch 1, dadurch gekennzeichnet, daß der Halter (7) aus mehreren bügelförmigen Fingern besteht, wobei die äußeren Finger mit Verlängerungen (15) versehen sind.

## Revendications

1. Dispositif pour plier-des articles (14), en particulier des dépliants, des formulaires, du courrier, etc., comportant un système à bandes transporteuses (1 à 4, 8, 17 à 24) qui sert à alimenter l'article (14) et une plaque orientable (5) pouvant par 180⁰ afin de plier l'article (14), plaque disposée dans la médiane des trois étendues de transport du système à bandes transporteuses (1 à 4, 8, 17 à 24) étant orientable par son bord arrière (11 ) et se trouvant tournée vers la troisième étendue de transport; dûment caractérisé par ce que le système à bande transporteuses (1 à 4, 8, 17 à 24) est formé d'une part, du brin inférieur du premier groupe de bandes sans fin supérieur (3) couvrant l'étendue globale de transport et d'autre part; dedans la première étendue de transport, du brin supérieur du deuxième groupe de bandes sans fin inférieur (4); dedans la deuxième étendue de transport, de la surface de la plaque orientable (5) et; dedans la troisième étendue de transport, du brin supérieur du troisième groupe de bandes sans fin inférieur (8) avec l'arrêt rétractible (9) qui saillit entre ces dernières; caractérisé, en outre, par ce que la plaque orientable (5) est guidée avec possibilité de déplacement longitudinal dans des glissières latérales (36) ou des éléments similaires et qu'après chaque pivotement par 180° des glissières (36) et grâce à l'effet des allonges (15) de l'élément de retenue (7) sur la plaque orientable (5), élément logé de manière articulée au-dessus de cette dernière; le bord arrière (11) de la plaque orientable (5), lequel est devenu à son tour le nouveau, a été ramené à la position de départ du bord arrière (11) précédent. En cas de pliage double, l'un des bords de l'élément de retenue (7) pourra toucher le bord arrière (11) et lors d'un pivotement de la plaque orientable (5) se pliera l'article (14) au bord avant (12) de la plaque orientable (5) qui est pressé contre les premières bandes sans fin (3) et l'article se pliera autrement au bord arrière (11) de la plaque orientable (5). En cas de pliage simple, les galets de guidage (17) des troisièmes bandes, sans fin (8), lesquels se trouvent tournés vers la plaque orientable (5), pourront pivoter en haut entre les premières bandes sans fin (3). Ce dispositif caractérisé, en outre, par ce qu'à la fin de la troisième étendue de transport, sont prévus des cylindres débiteurs (18, 19) qui agissent conjointement et provoquent un pliage à la sortie de l'article (14) et encore caractérisé par ce qu'à l'arrêt (9) est envisage un sensor (65) qui avertisse non seulement le bord avant de l'article (14) mais déconnecte aussi Îe système à bandes transporteuses (1 à 4, 8, 17 à 24) et assure la commande synchrone des pièces orientables, des éléments de transport rétractibles et des organes de pliage (5, 7 â 9).

2. Dispositif suivant revendication 1), dûment caractérise par un peigne de pliage (66) qui coopère avec le bord avant (12) de la plaque orientable (5) à supporter la formation d'un pli.

3. Dispositif suivant revendication 2), dûment caractérisé par un peigne de pliage (66) comportant plusieurs doigts espacés dans lesquels est logé chaque fois un plieur (71) ayant une entaille à angle aigu (72).

4. Dispositif suivant revendication 1 ), dûment caractérisé par un élément de retenue (7) comportant plusieurs doigts recourbés dont les doigts extérieurs sont pourvus des allonges (15).

## Claims

1, Device for folding articles (14), in particular prospectuses, forms, mail and similar items, with a band transport device (1 to 4, 8, 17 to 24) for drawing-in the article (14) to be folded and a swivel-plate (5) which is rotatable through 180° and is located in the middle of three transport zones of the band transport device (1 to 4, 8, 17 to 24) and which is rotatable around the rear edge (11) which is nearest to the third transport zone, characterised by the features, that the band transport device (1 to 4, 8, 17 to 24) consists on the one hand of the lower surface of an upper-group of first endless bands (3) which traverse the complete transport area and consists on the other hand in the first transport zone of the upper surface of a first lower-group of second endless bands (4), in the second transport zone of the upper surface of the swivel-plate (5) and in the third transport zone of a second lower-group of third endless bands (8) together with a retractable endstop (9) which projects through the latter (8), that furthermore the swivel-plate (5) is slidable and is guided in side-mounted guide-rails (36) or similar whereby after each 180° rotation of the guide-rails (36) the at any given time new rear edge (11) of the swivel-plate (5) is brought into the start position of the previous rear edge (11) under the influence of extensions of a pivoting gripper (7) mounted above the swivel-plate (5), that during double folding one edge of the gripper. (7) can be laid on the rear edge (11) so that when the swivel-plate (5) rotates then the. article (14) to be folded is bent on the one hand where the front edge (12) of the swivel-plate (5) presses against the first endless bands (3) and is bent on the other hand on the rear edge (11) of the swivel-plate (5), that during single folding the guide rollers (17) of the third endless bands which are nearest the swivel-plate (5) can be swung upwards, that further at the end of the third transport zone two co-operating output rollers (18, 19) are provided which fold the bent article (14) to be folded when it is ejected, and that finally a sensor (65) is provided which is mounted on the endstop (9), which senses the leading edge of the article (14) to be folded and which serves simultaneously to switch off the band transport device (1 to 4, 8. 17 to 24) and to synchronise the control of the swivel-plate (5), of the gripper (7) and of the endstop (9).

2. Device as claimed in claim 1, characterised by the feature that a folding-comb (66) is provided to co-operate with the front edge (12) of the swivel-plate (5) to bend the article (14) to be folded.

3. Device as claimed in claim 2, characterised by the feature that the folding-comb (66) consists of several fingers arranged with a space between them, upon each of which is mounted a folding-angle (71) which exhibits an acute-angled notch (72).

4. Device as claimed in claim 1, characterised by the feature that the gripper (7) is constructed of several bow-shaped fingers whereby the outermost fingers are each provided with an extension (15).
